# EUROPÄISCHE PATENTSCHRIFT

(11) **EP 0 818 249 B1**
(45) Veröffentlichungstag und Bekanntmachung des Hinweises auf die Patenterteilung: **06.02.2002**
(21) Anmeldenummer: 97890123.9
(22) Anmeldetag: 03.07.1997
(51) Int. Cl.: B07B 7/083

(54) **Sichtrad für einen Windsichter**
Classifying rotor for pneumatic separator
Roue de triage pour séparateur pneumatique

(30) Priorität: 08.07.1996 AT 120596
(43) Veröffentlichungstag der Anmeldung: 14.01.1998
(73) Patentinhaber: PMT-Jetmill GmbH, 8700 Leoben (AT)
(72) Erfinder: Keuschnigg, Josef, Dipl.-Ing., 8324 Kirchberg (Steiermark) (AT); Roth, Jürgen, Dipl.-Ing., 8773 Kammern (AT)
(74) Vertreter: Hehenberger, Reinhard, Dipl.-Ing.

(56) Entgegenhaltungen:
- EP-A- 0 244 744
- EP-A- 0 552 837
- WO-A-95/07149
- FR-A- 2 623 427
- US-A- 4 689 141
- US-A- 4 934 900
- PATENT ABSTRACTS OF JAPAN vol. 17, no. 388 (C-1086), 21.Juli 1993 & JP 05 068904 A (UBE IND.), 23.März 1993,
- PATENT ABSTRACTS OF JAPAN vol. 95, no. 8, 29.September 1995 & JP 07 112161 A (NISSHIN FLOUR MILLING), 2.Mai 1995,

## Beschreibung

Die Erfindung betrifft ein Sichtrad für einen Windsichter, das eine zylindrische Mantelfläche und an seinem Umfang Kanäle aufweist, durch welche das Sichtrad von der mit Feingut beladenen Sichtluft von außen nach innen durchströmt wird und bei dem die mit Feingut beladene Sichtluft in axialer Richtung aus dem Sichtrad abgeführt wird.

Sichter haben die Aufgabe, das in der Sichtluft getragene Sichtgut in Feingut und Grobgut zu trennen, was, wie z.B. in der EP-A1 552 837 beschrieben, dadurch erfolgen kann, daß ein Sichtrad eines Windsichters etwa radial von außen nach innen durchströmt wird, wonach die mit Feingut beladene Sichtluft in axialer Richtung aus dem Sichtrad abgeführt wird. Durch die Drehung des Sichtrades und die dadurch entstehenden Fliehkräfte in den Kanälen bzw. im Bereich der äußeren Mündungen der Kanäle wird das Grobgut nach außen geschleudert und kann nicht mit der Sichtluft und dem Feingut nach innen abgeführt werden.

Dabei stellt sich das Problem, daß durch die höheren Strömungsgeschwindigkeiten bzw. den höheren Druckunterschied im Bereich des axialen Abströmendes des Sichtrades mehr gröberes Sichtgut mitabgezogen wird als im mittleren oder im vom Abströmende entfernten Bereich des Sichtrades, so daß die Trennung bzw. Klassierung des Sichtgutes in Grobgut und Feingut oft nicht so exakt wie gewünscht erfolgt.

Dabei ist festzustellen, daß an den axialen Enden des Sichtrades auf Grund der Randströmung viel größere Partikel mitgerissen werden als dies in der Sichtradmitte der Fall ist. Im Zusammenwirken mit dem Sichtergehäuse kommt es deshalb auch zu Rückströmungen, welche im Ergebnis eine unscharfe Sichtung verursachen. Vergleicht man die praktischen Ergebnisse mit den theoretischen Berechnungen nach Stokes, so ist einfach zu erkennen, daß in der Praxis die größten Partikel im Feingut um ein Vielfaches größer sind als unter idealen Bedingungen, wobei an sich die Wissenschaft jedoch bewiesen hat, daß die Partikelsedimentation nach Stokes erfolgt.

Um dieses Problem zu lösen, wurde in der EP-A1 552 837 vorgeschlagen, innerhalb des Sichtrades ein Verteilerrohr anzuordnen, in dem eine Vielzahl von Öffnungen vorgesehen ist, wobei die Größe der Öffnungen vom axialen Abströmende des Sichtrades weg immer mehr zunimmt. Durch die kleineren Öffnungen nahe dem Abströmende ist der Strömungswiderstand höher als im vom Abströmende entfernten Bereich, so daß auf diese Weise ein konstanterer Verlauf der Strömungsgeschwindigkeit bzw. des wirkenden Unterdruckes innerhalb des Sichtrades über die axiale Länge desselben erreicht wird.

Mit der in der EP-A1 552 837 vorgeschlagenen Lösung ist jedoch der Nachteil verbunden, daß der Leistungsbedarf des Sichters durch die als Drosseln wirkenden Öffnungen im Verteilerrohr erhöht wird, was sich insbesondere bei hohen Strömungsgeschwindigkeiten nachteilig auswirkt. Anderseits sollten die größeren Partikel schon beim Eintritt in die Kanäle am Umfang des Sichtrades abgewiesen werden, was bei dieser Lösung unterbleibt.

In der WO 95/07149 wird zum Erzielen einer verbesserten Trennschärfe vorgeschlagen, bei einem Sichtrad mit einer zylindrischen Mantelfläche den Innenraum des Sichtrotors in mehrere Axialabschnitte zu unterteilen, die über koaxiale Anschlußstutzen mit einem gemeinsamen Feingutauslaß in Verbindung stehen, wobei die sich über jeweils einen Axialabschnitt und den zugeordneten Anschlußstutzen einstellende effektive Strömungsquerschnitte im wesentlichen gleich groß sind, wodurch sich in jedem Axialabschnitt in etwa die gleichen Druckverhältnisse einstellen.

Aus Patent Abstracts of Japan, Vol. 17, Nr. 388 (C-1086) & JP 05 068904 A ist ein Sichtrad bekannt, das eine kegelstumpfförmige Mantelfläche aufweist und in Abschnitte unterteilt ist, in denen einerseits der Kegelwinkel des Kegelstumpfes und anderseits der Winkel der Radschaufeln unterschiedlich sind. Da die Zentrifugalkraft und die Umfangsgeschwindigkeit vom Radius des Sichtrades abhängen, führt ein kleinerer Radius des Sichtrades zu einer höheren Strömungsgeschwindigkeit in das Sichtrad. Zusätzlich erlaubt die geringere Fliehkraft in diesem Bereich größeren und schwereren Partikeln das Eintreten in das Sichtrad. Dieser Effekt wird noch dadurch unterstützt, daß durch den kleineren Neigungswinkel der Sichtradschaufeln zur Radialen im Bereich mit dem kleineren Durchmesser das Eintreten größerer und schwererer Partikel in das Sichtrad weiter erleichtert wird.

Der Erfindung liegt die Aufgabe zugrunde, ein Sichtrad der eingangs genannten Gattung zur Verfügung zu stellen, mit welchem über die axiale Länge des Sichtrades ein möglichst konstantes Trennverhalten erzielt werden kann.

Gelöst wird diese Aufgabe bei einem gattungsgemäßen Sichtrad dadurch, daß die Kanäle im Bereich der Mantelfläche in axial unterschiedlichen radialen Ebenen in unterschiedlichen Winkeln zur radialen Richtung des Sichtrades geneigt sind.

Durch die unterschiedliche Winkelneigung der Kanäle in axial unterschiedlichen radialen Ebenen am äußeren Umfang wird die Abweisung des Sichtluftpartikelstromes über die axiale Länge des Sichtrades verschieden stark beeinflußt.

Die Abweisung am Rotoraußenradius wirkt sich nicht nur auf die Sichtluft, sondern auch auf die Partikel sehr effektiv aus. Um dem entsprechend dem räumlich sehr unterschiedlichen Strömungsverhalten Rechnung zu tragen bzw. in jenen Bereichen entlang des Rotors, wo vor allem zu große Partikel durchtreten, dies zu verhindern, ist es vorteilhaft, die Abweisung in axial unterschiedlichen radialen Ebenen durch Kanäle mit unterschiedlichen Winkeln zur radialen Richtung des Sichtrades verschieden stark zu beeinflussen.

Die Erfindung macht sich somit den Umstand zunutze, daß die Anströmung der feingutbeladenen Sichtluft an die äußere Mündung der Kanäle von der Neigung der Kanäle zur radialen Richtung des Sichtrades beeinflußt wird. Werden daher die Kanäle in axial unterschiedlichen radialen Ebenen in unterschiedlichen Winkeln zur radialen Richtung des Sichtrades ausgerichtet, dann können die oben angesprochenen, gleichmäßigeren Trenneigenschaften durch das Sichtrad erreicht werden, ohne daß es zusätzlicher Einrichtungen, wie eines Verteilerrohres gemäß der EP-A1 552 837, bedarf, welche Drosselverluste bzw. hohe Druckverluste verursachen.

Insbesondere bei einer bevorzugten Ausführungsform der Erfindung, die dadurch gekennzeichnet ist, daß die Kanäle von innen nach außen entgegen der Drehrichtung geneigt sind, wird erfindungsgemäß vorgeschlagen, daß der Neigungswinkel der Kanäle am Abströmende des Sichtrades größer ist als der Neigungswinkel der vom Abströmende entfernten Kanäle. Mit dieser Ausführungsform kann ein sehr gutes Sichtverhalten des Sichters erzielt werden, da sich die erwähnte Abweiseeigenschaft nicht nur auf die Sichtluft auswirkt, sondern auch auf die zu sichtenden Partikel.

Weitere bevorzugte Ausführungsformen der Erfindung sind Gegenstand der übrigen Unteransprüche.

Im folgenden werden bevorzugte Ausführungsbeispiele der Erfindung mit Bezug auf die Zeichnungen beschrieben. Es zeigt:
Fig. 1 schematisch einen Windsichter mit drei Abschnitten im Längsschnitt,
Fig. 2 eine Ansicht auf den Windsichter von Fig. 1 von links, Fig. 3 eine teilweise Ansicht eines erfindungsgemäßen Sichtrades mit fünf Abschnitten im Schnitt.
Fig. 4 eine Achsansicht einer ersten Ausführungsform eines Sichtradabschnittes,
Fig. 5 eine Achsansicht einer zweiten Ausführungsform eines Sichtradabschnittes und
Fig. 6 einen Schnitt durch einen Teil des Sichtradabschnittes von Fig. 5 entlang der Linie VI-VI.

In Fig. 1 ist schematisch ein Windsichter mit einem erfindungsgemäßen Sichtrad 20 schematisch dargestellt, wobei das Sichtrad 20 in einem Gehäuse 21 mit einem Einlaß 23 für Sichtluft mit Sichtgut und einem Auslaß 22 für Grobgut aufgenommen ist. Abgeführt wird die Sichtluft mit Sichtgut durch einen axialen Auslaß 24.

Es versteht sich, daß anstatt des in den Fig. 1 und 2 dargestellten und beschriebenen Gehäuses 21 auch andere Formen von Gehäusen verwendet werden können und daß die Sichtluft und Sichtgut auch getrennt voneinander in das Gehäuse 21 zugeführt werden können.

In Fig. 3 ist ein erfindungsgemäßes Sichtrad 20 im Schnitt teilweise dargestellt, das aus fünf Sichtradabschnitten 1, 2 und 3 aufgebaut ist. Dem Sichtrad 20 wird Sichtluft mit Sichtgut in Richtung der Pfeile 5 zugeführt und mit Feingut beladene Sichtluft wird am Abströmende 13 in Richtung des Pfeiles 4 durch den Auslaß 24 aus dem Sichtrad abgeführt.

In einer ersten, in Fig. 4 in Achsansicht dargestellten Ausführungsform bestehen die Sichtradabschnitte 1 und 2 aus einem Träger 6, der über fünf Speichen 7 mit einer Nabe 8 verbunden ist. Am Träger 6 ist eine Vielzahl von Radschaufeln 9, 9' angeordnet, die sich in axialer Richtung des Sichtradabschnittes 1, 1' erstrecken. Die Radschaufeln 9, 9' können in radialer Richtung des Sichtradabschnittes 1, 1' abgewinkelt, wie anhand der Radschaufeln 9 dargestellt ist, oder gekrümmt sein.

Die Radschaufeln können in ihrer einfachsten Form aber auch als flächige Rotorstäbe ausgebildet sein, wie dies anhand der Radschaufeln 9' in Fig. 4 dargestellt ist. In ihrem äußeren Bereich weisen die Radschaufeln 9, 9' einen Neigungswinkel α zur Radialen auf. Der Neigungswinkel α im äußeren Bereich bestimmt das Sichtverhalten dabei stärker als der Neigungswinkel im inneren Bereich der Kanäle 12 bei den Radschaufeln 9.

Die Radschaufeln 9, 9' sind derart im Winkel α zur Radialen geneigt, daß sie von innen nach außen verlaufend gegen die Drehrichtung 10 des Sichtrades 20 geneigt sind. Durch diese Neigung wird es gröberen Partikeln des Sichtgutes weiter erschwert, das Sichtrad 20 in Richtung des Pfeiles 5 von außen nach innen zu durchströmen, so daß eine gute Klassierung des Sichtgutes möglich ist.

Nach dem Durchtritt der Sichtluft mit Feingut durch die zwischen den Radschaufeln 9, 9' gebildeten Kanäle 12 von außen nach innen wird die mit Feingut beladene Sichtluft um 90° umgelenkt und strömt in axialer Richtung des Sichters ab, wie durch die Pfeile 11 in Fig. 3 angedeutet ist.

Der Sichtradabschnitt 3 in Fig. 3 unterscheidet sich bei der Ausführungsform von Fig. 4 von den Sichtradabschnitten 1, 2 u.a. dadurch, daß der Träger 6 nicht über Speichen mit der Nabe 8 verbunden ist, sondern über eine durchgehende Scheibe 14, wie in Fig. 3 zu sehen ist. Diese ist erforderlich, da der Sichtradabschnitt 3 am dem Abströmende 13 des Sichtrades gegenüberliegenden Ende angeordnet ist und somit den Abschluß des Sichtrades bildet.

Der Neigungswinkel α der Sichtradabschnitte 1, 2 und 3 ist bei den Sichtradabschnitten 2 und 3 größer als bei den Sichtradabschnitten 1. Durch den größeren Neigungswinkel der Radschaufeln 9, 9' bzw. den zwischen diesen gebildeten Kanälen 12 ist die Abweisung für den Sichtluftpartikelstrom erhöht, so daß hier das Durchtreten größerer Partikel verhindert wird und damit ein verbessertes Trennverhalten des gesamten Rotors auf punktgenaueres Trennen erreicht wird.

Es wird festgehalten, daß der in Fig. 4 dargestellte Sichtradabschnitt nicht exakt mit den in Fig. 3 dargestellten Sichtradabschnitten übereinstimmt, da es sich bei dem in Fig. 4 dargestellten Sichtradabschnitt um einen einstückigen Teil handelt, bei dem die Schaufeln 9, 9' am Träger 6 angeformt sind, wogegen es sich bei den in Fig. 3 dargestellten Sichtradabschnitten um solche handelt, bei denen zwischen Tragscheiben 16, 16', 16", Schaufeln 9, 9' formschlüssig gehalten sind, wie in den Fig. 5 und 6 im Detail zu sehen ist.

Die mittleren Tragscheiben 16 weisen dazu an ihren beiden Stirnflächen 25 umlaufende Nuten 26 auf, in welchen die Schaufeln 9, 9' mit ihren Enden 27 aufgenommen sind. Um die Schaufeln 9, 9' in ihrer Lage an den Tragscheiben 16 festzulegen, sind Abstandhalter 28 vorgesehen, welche insgesamt eine ringförmige Gestalt haben und in die Nut 26 zu beiden Seiten der Tragscheibe 16 eingelegt sind. Zur Aufnahme der Enden 27 der Schaufeln 9, 9' weisen die Abstandhalter 28 radial (um den Neigungswinkel α zur Radialen geneigt) nach außen offene Schlitze auf, in welchen die Schaufeln 9, 9' liegen.

Eine den mittleren Tragscheiben 16 ähnliche Ausbildung weisen die randseitigen Tragscheiben 16', 16" auf, wobei hier allerdings nur an der zum Inneren des Sichtrades 20 gewandten Stirnfläche eine Nut 26 zur Aufnahme der Schaufeln 9, 9' vorgesehen ist.

Der soeben beschriebene Aufbau des Sichtrades 20 aus Tragscheiben 16, 16', 16", zwischen denen die Schaufeln 9, 9' formschlüssig gehalten sind, ohne diese zu durchdringen, weist den Vorteil auf, daß das Sichtrad 20 insgesamt sehr stabil aufgebaut ist, da die Tragscheiben 16 durch ihren durchgehenden ringförmigen Querschnitt eine hohe Tragfestigkeit aufweisen. Es versteht sich, daß dieser Aufbau eines Sichtrades aus Tragscheiben und dazwischen formschlüssig gehaltenen Schaufeln auch bei Sichträdern eingesetzt werden kann, bei dem die Kanäle zwischen den Schaufeln über die gesamte Länge des Sichtrades eine im wesentlichen gleiche Ausrichtung aufweisen.

Wie in den Fig. 1 und 3 weiters zu sehen ist, sind die Sichtradabschnitte 1, 2 und 3 auf eine Welle 15 drehfest aufgesetzt, über welche die Sichtradabschnitte 1, 2 und 3 mit einem nicht dargestellten Antrieb angetrieben werden.

Der Neigungswinkel der zwischen den Radschaufeln 9, 9' gebildeten Kanäle 12 beträgt vorzugsweise zwischen 30° und 45°, kann aber in Abhängigkeit von den jeweiligen Bedingungen, wie der Partikelgröße oder dem spezifischen Gewicht der Partikel des Sichtgutes oder vom gewünschten Fraktionsverhältnis zwischen Grob- und Feingut, auch darüber oder darunter beispielsweise zwischen 15° und 60°, liegen.

In alternativen, in den Zeichnungen nicht dargestellten Ausführungsformen ist es auch möglich, daß anstatt zwischen Radschaufeln 9, 9' gebildeten Kanälen 12 Durchbrechungen, z.B. Bohrungen, vorgesehen sind bzw. daß das Sichtrad nicht aus einzelnen Abschnitten aufgebaut ist, in welchen die Kanäle enthalten sind, sondern daß Kanäle mit unterschiedlichen Neigungswinkeln in unterschiedlichen radialen Ebenen in einem einstückigen Sichtrad bzw. in einem einzigen Sichtradabschnitt angeordnet sind.

In einer weiteren, in den Zeichnungen ebenfalls nicht dargestellten Ausführungsform kann die mit Feingut beladene Sichtluft auch an beiden axialen Enden des Sichtrades über Abströmkanäle abgeführt werden, um die Leistungsfähigkeit des erfindungsgemäßen Sichters zu erhöhen.

Zusammenfassend kann ein Ausführungsbeispiel wie folgt beschrieben werden:
Ein Sichtrad 20 für einen Windsichter weist an seinem Umfang Kanäle 12 auf, durch welche das Sichtrad 20 von der mit Feingut beladenen Sichtluft von außen nach innen durchströmt wird. Anschließend wird die mit Feingut beladene Sichtluft in axialer Richtung aus dem Sichtrad 20 abgeführt. Die Kanäle 12 weisen in axial unterschiedlichen radialen Ebenen unterschiedliche Winkel α zur radialen Richtung des Sichtrades 20 auf, wobei der Neigungswinkel α der Kanäle 12 nahe dem Abströmende 13 des Sichtrades größer ist als der Neigungswinkel α der vom Abströmende 13 entfernten Kanäle 12.

Dadurch, daß die Anströmung der feingutbeladenen Sichtluft an die äußere Mündung der Kanäle 12 von der Neigung der Kanäle 12 zur radialen Richtung des Sichtrades 20 beeinflußt wird, werden durch die Kanäle 12, die in axial unterschiedlichen radialen Ebenen in unterschiedlichen Winkeln α zur radialen Richtung des Sichtrades 20 ausgerichtet sind, gleichmäßigere Trenneigenschaften erreicht.

## Patentansprüche

1. Sichtrad für einen Windsichter, das eine zylindrische Mantelfläche und an seinem Umfang Kanäle aufweist, durch welche das Sichtrad von der mit Feingut beladenen Sichtluft von außen nach innen durchströmt wird und bei dem die mit Feingut beladene Sichtluft in axialer Richtung aus dem Sichtrad abgeführt wird, **dadurch gekennzeichnet, daß** die Kanäle (12) im Bereich der Mantelfläche in axial unterschiedlichen radialen Ebenen in unterschiedlichen Winkeln (α) zur radialen Richtung des Sichtrades geneigt sind.

2. Sichtrad nach Anspruch 1, **dadurch gekennzeichnet, daß** die Kanäle (12) durch Durchbrechungen, insbesondere Bohrungen, in der Mantelfläche des Sichtrades gebildet sind.

3. Sichtrad nach Anspruch 1 oder 2, **dadurch gekennzeichnet, daß** die Kanäle (12) durch im wesentlichen axial ausgerichtete Radschaufeln (9, 9') begrenzt sind.

4. Sichtrad nach einem der Ansprüche 1 bis 3, **dadurch gekennzeichnet, daß** das Sichtrad aus wenigstens zwei Sichtradabschnitten (1, 2, 3) besteht und daß die Kanäle (12) eines Sichtradabschnittes (1, 2, 3) in einem anderen Winkel (α) zur radialen Richtung ausgerichtet sind als die Kanäle (12) der anderen Sichtradabschnitte (1, 2, 3).

5. Sichtrad nach einem der Ansprüche 1 bis 4, **dadurch gekennzeichnet, daß** sich der Neigungswinkel (α) der Kanäle (12) zur radialen Richtung von außen nach innen ändert.

6. Sichtrad nach Anspruch 3 und 5, **dadurch gekennzeichnet, daß** die Radschaufeln (9, 9') einen gekrümmten Verlauf haben.

7. Sichtrad nach einem der Ansprüche 1 bis 6, **dadurch gekennzeichnet, daß** die Kanäle (12) von innen nach außen entgegen der Drehrichtung (10) geneigt sind.

8. Sichtrad nach einem der Ansprüche 1 bis 7, **dadurch gekennzeichnet, daß** der Neigungswinkel der Kanäle (12) etwa zwischen 15° und 60°, insbesondere zwischen 30° und 45° zur radialen Richtung beträgt.

9. Sichträd nach einem der Ansprüche 1 bis 8, **dadurch gekennzeichnet, daß** der Neigungswinkel (α) der Kanäle (12) nahe dem Abströmende (13) des Sichtrades größer ist als der Neigungswinkel (α) der vom Abströmende (13) entfernten Kanäle (12).

10. Sichtrad nach einem der Ansprüche 1 bis 9, **dadurch gekennzeichnet, daß** zwei Abströmkanäle vorgesehen sind, die an gegenüberliegenden Seiten axial an das Sichtrad anschließen und durch welche die mit Feingut beladene Sichtluft abgeführt wird.

11. Sichtrad nach einem der Ansprüche 3 bis 10, **dadurch gekennzeichnet, daß** die Sichtradabschnitte (1, 2) aus einem ringscheibenförmigen Träger (6, 6') bestehen, an welchem die Sichtradschaufeln (9, 9') in axialer Richtung abstehend angeformt sind.

12. Sichtrad nach einem der Ansprüche 3 bis 10, **dadurch gekennzeichnet, daß** sich radial erstreckende Tragscheiben (16, 16', 16") vorgesehen sind, zwischen denen die Radschaufeln (9, 9') formschlüssig gehalten sind.

13. Sichtrad nach Anspruch 12, **dadurch gekennzeichnet, daß** die Radschaufeln (9, 9') die Tragscheiben (16, 16', 16") nicht durchdringen.

14. Sichtrad nach Anspruch 12 oder 13, **dadurch gekennzeichnet, daß** im Bereich der äußeren Ränder der Tragscheiben (16, 16', 16") an den Stirnflächen (25) Ausnehmungen (26) angeordnet sind, in welchen die Radschaufeln (9, 9') mit ihren Enden (27) aufgenommen sind.

15. Sichtrad nach Anspruch 14, **dadurch gekennzeichnet, daß** die Ausnehmungen (26) ringförmige Nuten sind und daß die Radschaufeln (9,9') durch Distanzhalter (28) in ihrer Lage in den ringförmigen Nuten (26) festgelegt sind.

## Claims

1. Classifying rotor for a pneumatic separator, which has a cylindrical outer surface and channels on its circumference, through which the classifying rotor is subject to a flow of air to be separated, which is laden with fine material, from the exterior to the interior and in which separator the flow of air to be separated which is laden with fine material is discharged in an axial direction out of the classifying rotor, **characterised in that** the channels (12) in the region of the outer surface are inclined in axially different radial planes at different angles (a) to the radial direction of the classifying rotor.

2. Classifying rotor according to claim 1, **characterised in that** the channels (12) are formed by means of through-openings, in particular borings, in the outer surface of the classifying rotor.

3. Classifying rotor according to claim 1 or 2, **characterised in that** the channels (12) are delimited by rotor blades (9, 9') which are substantially axially aligned.

4. Classifying rotor according to one of the claims 1 to 3, **characterised in that** the classifying rotor comprises at least two classifying rotor portions (1, 2, 3) and **in that** the channels (12) of one classifying rotor portion (1, 2, 3) are aligned at an angle (a) to the radial direction different from the channels (12) of the other classifying rotor portions (1, 2, 3).

5. Classifying rotor according to one of the claims 1 to 4, **characterised in that** the angle of inclination (a) of the channels (12) to the radial direction changes from the exterior to the interior.

6. Classifying rotor according to claim 3 and 5, **characterised in that** the rotor blades (9, 9') have a curved configuration.

7. Classifying rotor according to one of the claims 1 to 6, **characterised in that** the channels (12) are inclined from the interior to the exterior counter to the direction of rotation (10).

8. Classifying rotor according to one of the claims 1 to 7, **characterised in that** the angle of inclination of the channels (12) to the radial direction is approximately between 15° and 60°, in particular between 30° and 45°.

9. Classifying rotor according to one of the claims 1 to 8, **characterised in that** the angle of inclination (a) of the channels (12), which are near the discharge end (13) of the classifying rotor, is greater than the angle of inclination (a) of the channels (12) which are distant from the discharge end (13).

10. Classifying rotor according to one of the claims 1 to 9, **characterised in that** two discharge channels are provided, which abut on oppositely-situated sides axially on the classifying rotor and through which the air to be separated which is laden with fine material is discharged.

11. Classifying rotor according to one of the claims 3 to 10, **characterised in that** the classifying rotor portions (1, 2) comprise an annular disc-shaped carrier (6, 6'), on which the classifying rotor blades (9, 9'), which are spaced in an axial direction, are formed-on.

12. Classifying rotor according to one of the claims 3 to 10, **characterised in that** radially extending carrier discs (16, 16', 16'') are provided, between which the rotor blades (9, 9') are held in a form-fitting manner.

13. Classifying rotor according to claim 12, **characterised in that** the rotor blades (9, 9') do not penetrate the carrier discs (16, 16', 16").

14. Classifying rotor according to claim 12 or 13, **characterised in that** recesses (26) are disposed in the region of the external edges of the carrier discs (16, 16', 16") on the front faces (25), in which recesses the rotor blades (9, 9') are received by their ends (27).

15. Classifying rotor according to claim 14, **characterised in that** the recesses (26) are annular grooves and **in that** the rotor blades (9, 9') are fixed by means of distance pieces (28) in their position in the annular grooves (26).

## Revendications

1. Rotor de séparateur pour un séparateur pneumatique, comportant une paroi extérieure cylindrique avec sur son pourtour des canaux, par l'intermédiaire desquels le rotor de séparateur est traversé de l'extérieur vers l'intérieur par l'air de séparation chargé en particules fines, et dans lequel l'air de séparation chargé en particules fines est évacué du rotor de séparateur dans la direction axiale, **caractérisé en ce que** les canaux (12), dans la région de la paroi extérieure, sont disposés dans des plans radiaux différents et sont inclinés avec des angles d'inclinaison (α) différents par rapport à la direction radiale durotor de séparateur.

2. Rotor de séparateur selon la revendication 1, **caractérisé en ce que** les canaux (12) sont formés par des ouvertures, en particulier des trous, dans la paroi extérieure du rotor de séparateur.

3. Rotor de séparateur selon la revendication 1 ou 2, **caractérisé en ce que** les canaux (12) sont délimités par des ailettes (9, 9') disposées essentiellement axialement.

4. Rotor de séparateur selon une des revendications 1 à 3, **caractérisé en ce que** le rotor de séparateur est formé d'au moins deux tronçons (1, 2, 3) de rotor et **en ce que** les canaux (12) d'un tronçon (1, 2, 3) de rotor de séparateur sont orientés sous un angle (α)par rapport à la direction différent de celui des canaux (12) des autres tronçons (1, 2, 3) de rotor de séparateur.

5. Rotor de séparateur selon une des revendications 1 à 4, **caractérisé en ce que** l'angle d'inclinaison (α) des canaux (12) par rapport à la direction radiale change de l'extérieur vers l'intérieur.

6. Rotor de séparateur selon les revendications 3 et 5, **caractérisé en ce que** les ailettes de la roue (9, 9') présentent un tracé courbe.

7. Rotor de séparateur selon une des revendications 1 à 6, **caractérisé en ce que** les canaux (12) sont inclinés de l'intérieur vers l'extérieur, dans la direction opposée au sens de rotation (10).

8. Rotor de séparateur selon une des revendications 1 à 7, **caractérisé en ce que** l'angle d'inclinaison des canaux (12) est compris entre environ 15° et 60°, en particulier entre 30° et 45°, par rapport à la direction radiale.

9. Rotor de séparateur selon une des revendications 1 à 8, **caractérisé en ce que** l'angle d'inclinaison (α) des canaux (12), dans le voisinage de l'extrémité de sortie (13) du rotor de séparateur, est supérieur à l'angle d'inclinaison (α) des canaux (12) éloignés de l'extrémité de sortie (13).

10. Rotor de séparateur selon une des revendications 1 à 9, **caractérisé en ce que** deux canaux de sortie sont prévus, canaux qui se raccordent au rotor de séparateur en des points opposés et par lesquels l'air de séparation chargé en produit fin est évacué.

11. Rotor de séparateur selon une des revendications 3 à 10, **caractérisé en ce que** les tronçons de rotor de séparateur (1, 2) sont constitués d'un support (6, 6') en forme de disque annulaire sur lequel sont formées les ailettes (9, 9') qui s'étendent dans la direction axiale.

12. Rotor de séparateur selon une des revendications 3 à 10, **caractérisé en ce qu'**il est prévu des disques supports (16, 16', 16") qui s'étendent dans la direction radiale et entre lesquels les ailettes (9, 9') des roues sont tenues par complémentarité de formes.

13. Rotor de séparateur selon la revendication 12, **caractérisé en ce que** les ailettes (9, 9') ne traversent pas les disques supports (16, 16', 16").

14. Rotor de séparateur selon la revendication 12 ou 13, **caractérisé en ce que**, dans la région des bords extérieurs des disques supports (16, 16', 16"), dans les faces frontales (25) de ceux-ci, sont disposés des évidements (26) dans lesquels les ailettes (9, 9') sont tenues par leurs extrémités (27).

15. Rotor de séparateur selon la revendication 14, **caractérisé en ce que** les évidements (26) sont des gorges annulaires et **en ce que** les ailettes (9, 9') sont tenues en position dans les gorges annulaires (26) par des éléments d'espacement (28).
